# FASCICULE DE BREVET EUROPEEN

(11) **EP 1 427 053 B1**
(45) Date de publication et mention de la délivrance du brevet: **01.04.2009**
(21) Numéro de dépôt: 03300244.5
(22) Date de dépôt: 08.12.2003
(51) Int. Cl.: H01P 5/18

(54) **Coupleur directif**
Richtkoppler
Directional coupler

(30) Priorité: 06.12.2002 FR 0215477
(43) Date de publication de la demande: 09.06.2004
(73) Titulaire: STMicroelectronics S.A., 92120 Montrouge (FR)
(72) Inventeur: Ezzeddine, Hilal, 37000 Tours (FR); Dupont, François, 37000 Tours (FR)
(74) Mandataire: de Beaumont, Michel

(56) Documents cités:
- US-A- 4 937 541
- US-A- 5 629 654
- OJHA S ET AL: "Reduced size RF coupler design for specialized load requirements" CIRCUITS AND SYSTEMS, 1997. PROCEEDINGS OF THE 40TH MIDWEST SYMPOSIUM ON SACRAMENTO, CA, USA 3-6 AUG. 1997, NEW YORK, NY, USA,IEEE, US, 3 août 1997 (1997-08-03), pages 595-598, XP010272537 ISBN: 0-7803-3694-1
- PATENT ABSTRACTS OF JAPAN vol. 005, no. 125 (E-069), 12 août 1981 (1981-08-12) -& JP 56 062402 A (FUJITSU LTD), 28 mai 1981 (1981-05-28)
- PATENT ABSTRACTS OF JAPAN vol. 018, no. 022 (E-1490), 13 janvier 1994 (1994-01-13) -& JP 05 259717 A (NEC CORP), 8 octobre 1993 (1993-10-08)
- CHEN J-L ET AL: "A HIGH-DIRECTIVITY MICROSTRIP DIRECTIONAL COUPLER WITH FEEBACK COMPENSATION" 2002 IEEE MTT-S INTERNATIONAL MICROWAVE SYMPOSIUM DIGEST.(IMS 2002). SEATTLE, WA, JUNE 2 - 7, 2002, IEEE MTT-S INTERNATIONAL MICROWAVE SYMPOSIUM, NEW YORK, NY: IEEE, US, vol. 1 OF 3, 2 juin 2002 (2002-06-02), pages 101-104, XP001099454 ISBN: 0-7803-7239-5
- PATENT ABSTRACTS OF JAPAN vol. 2003, no. 02, 5 février 2003 (2003-02-05) & JP 2002 299922 A (KYOCERA CORP), 11 octobre 2002 (2002-10-11)

## Description

La présente invention concerne le domaine des coupleurs qui servent à prélever une partie d'un signal véhiculé par une ligne de transmission à des fins, notamment, de mesure ou d'asservissement. L'invention concerne plus particulièrement le domaine des coupleurs radiofréquences entre un amplificateur d'émission et une antenne, notamment appliqués à la téléphonie mobile.

La figure 1 illustre de façon très schématique la structure générale d'un coupleur 1 distribué, c'est-à-dire à lignes de transmission du type auquel s'applique la présente invention, par opposition à des coupleurs à éléments localisés inductifs et capacitifs.

Le coupleur 1 est intercalé entre un amplificateur 2 (PA) d'amplification d'un signal Tx à émettre, et une antenne 3 d'émission. Le rôle du coupleur 1 est d'extraire, entre des bornes CPLD et ISO d'une ligne secondaire 12, un signal proportionnel au signal transitant sur une ligne principale 11 de transmission, c'est-à-dire entre des bornes IN et DIR, respectivement reliées en sortie de l'amplificateur 2 et en entrée de l'antenne 3.

Le signal G extrait par le coupleur 1 est exploité par un circuit 4 (DET), par exemple pour asservir la puissance de l'amplificateur 2 ou pour l'éteindre en cas de besoin de protection, par exemple en cas de disparition de l'antenne 3.

Il s'agit là d'un exemple d'application à la téléphonie mobile où la consommation la plus importante provient de la chaîne d'émission et où on souhaite généralement minimiser la consommation des circuits. En réception, un téléphone mobile exploite un amplificateur à faible bruit (LNA), dont le gain est généralement fixe et pour lequel un coupleur n'est par conséquent pas nécessaire.

Le coupleur de la figure 1 est un coupleur bidirectionnel en ce sens qu'il détecte un signal présent sur la ligne de transmission 11 dans les deux sens : un signal direct (FWD) transitant de IN vers DIR sera couplé vers la sortie CPLD et un signal inverse (REV) transitant de DIR vers IN sera couplé vers la sortie ISO. En pratique, on redresse les tensions présentes sur les bornes CPLD et ISO pour générer le signal G de correction de gain.

Un coupleur distribué du type de celui représenté en figure 1 est caractérisé par son couplage et sa directivité. Le couplage caractérise la différence entre l'amplitude du signal principal circulant sur la ligne 11 et l'amplitude du signal prélevé sur la ligne 12. La directivité caractérise la différence entre l'amplitude du signal FWD qui se traduit par un signal sortant de la borne CPLD, et l'amplitude du signal REV circulant de DIR vers IN qui se traduit par un signal sortant de la borne ISO. Plus la différence d'amplitudes entre les bornes CPLD et ISO est élevée, plus la directivité du coupleur est élevée et plus il est alors facile de détecter un éventuel problème de l'antenne 3 se traduisant par une réflexion du signal véhiculé par la ligne 11. En effet, en cas de problème sur l'antenne (par exemple, de disparition de celle-ci), la puissance qui ne peut pas sortir est réfléchie, ce qui entraîne une augmentation du signal sur la borne ISO. En détectant le potentiel de la borne ISO par rapport à un seuil, on peut détecter un problème sur l'antenne et couper alors l'amplificateur d'émission pour éviter de l'endommager, celui-ci ne supportant généralement pas de recevoir une puissance réfléchie.

Dans un coupleur idéal et en fonctionnement normal, le maximum d'amplitude de la ligne couplée serait présent sur la borne CPLD et un potentiel nul serait présent sur la borne ISO. Toutefois, en pratique, le potentiel de la borne ISO n'est pas nul, mais il est généralement atténué de l'ordre de -30 dB par rapport au potentiel de la borne DIR.

Par ailleurs, on cherche généralement un couplage faible pour éviter de prélever une trop grande partie de la puissance utile pour la détection. Généralement, la borne CPLD reproduit un signal atténué de l'ordre de -15 à -20 dB par rapport au signal transitant de la borne IN vers la borne DIR.

Par conséquent, la directivité d'un coupleur classique est de l'ordre de -10 à -15 dB (-30-(-20)) à -30-(-15)).

Or, notamment pour faciliter la détection d'un problème sur l'antenne, on recherche une directivité plus élevée.

Pour améliorer la directivité, on peut agrandir le coupleur en rendant les tronçons conducteurs 11 et 12 proches d'une longueur de λ/4, où λ représente la longueur d'onde correspondant à la fréquence centrale de la bande passante souhaitée pour le coupleur. Toutefois, développer un coupleur distribué à une longueur de λ/4 conduit à un coupleur très encombrant et accroît les pertes d'insertion.

La figure 2 représente un exemple classique de coupleur 10 à directivité améliorée. Ce coupleur de type distribué comporte deux lignes 11 et 12 conductrices et deux condensateurs Cp reliant respectivement les bornes IN et CPLD et les bornes DIR et ISO. De tels condensateurs permettent d'accroître la directivité du coupleur en rapprochant les valeurs des impédances de lignes l'une de l'autre. Toutefois, un inconvénient rédhibitoire d'une telle solution est qu'à des fréquences de plusieurs centaines de MHz, les valeurs des condensateurs sont très faibles, (de l'ordre du femtofarad). En pratique, de telles valeurs rendent la réalisation quasi impossible dans la mesure où les valeurs des condensateurs Cp se rapprochent des valeurs de capacités parasites qui ne peuvent alors pas être négligées. Or, les caractéristiques du coupleur se dégradent fortement dès que l'on s'écarte des valeurs choisies, en fonction de la bande passante du coupleur, pour les condensateurs Cp.

Des exemples de coupleur du type de celui décrit en relation avec la figure 2 sont décrits dans le brevet américain 4937541 et dans la demande de brevet allemand 19749912.

Le document Ojha S et al: "Reduced size RF coupler design for specialized load requirements" Circuits and Systems, 1997. Proceedings of the 40th Midwest Symposium on Sacramento, CA, USA 3-6 Aug. 1997, New York, NY, USA, IEEE, US, 3 août 1997 (1997-08-03), pages 595-598, XP010272537 ISBN: 0-7803-3694-1 décrit un coupleur non directif dans lequel des éléments capacitifs sont prévus pour relier des portions de lignes couplées.

La présente invention vise à proposer un coupleur à lignes distribuées de directivité améliorée.

L'invention vise en particulier, à proposer un coupleur radiofréquences ne nécessitant pas le recours à des condensateurs de valeurs très faibles (de l'ordre du fF).

L'invention vise également à proposer un coupleur dont l'encombrement est minimisé.

Pour atteindre ces objets et d'autres, la présente invention prévoit un coupleur de type distribué comprenant une première ligne conductrice véhiculant un signal principal entre deux bornes d'extrémité, une deuxième ligne conductrice couplée à la première et entre deux bornes de laquelle circule un signal prélevé, proportionnel au signal principal, et deux condensateurs reliant respectivement les deux bornes de chacune des lignes.

Selon un mode de réalisation de la présente invention, les lignes sont de même longueur.

Selon un mode de réalisation de la présente invention, les condensateurs sont de mêmes valeurs.

Selon un mode de réalisation de la présente invention, les lignes sont dimensionnées en λ/4 pour une fréquence centrale de bande supérieure à la bande de fréquences pour laquelle est destiné le coupleur.

Selon un mode de réalisation de la présente invention, chaque ligne conductrice est constituée d'au moins deux tronçons parallèles entre ses bornes d'extrémité, les tronçons des deux lignes étant entrelacés.

Selon un mode de réalisation de la présente invention, les électrodes des condensateurs sont réalisées dans les mêmes deux niveaux de métallisation que ceux dans lesquels sont réalisées les lignes conductrices.

Selon un mode de réalisation de la présente invention, les condensateurs ont des valeurs comprises entre 0,1 et 10 pF, la fréquence centrale du coupleur étant comprise entre quelques dizaines de MHz et quelques dizaines de GHz.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 décrite précédemment représente, de façon schématique, un coupleur bidirectionnel du type auquel s'applique la présente invention dans un environnement de chaîne d'émission radiofréquence ;
la figure 2 décrite précédemment représente un exemple classique de coupleur radiofréquences directif ;
la figure 3 représente un mode de réalisation d'un coupleur directif selon la présente invention ; et
la figure 4 représente un autre mode de réalisation préféré d'un coupleur directif selon la présente invention.

Les mêmes éléments ont été désignés par les mêmes références aux différentes figures. Pour des raisons de clarté, seuls les éléments qui sont nécessaires à la compréhension de l'invention ont été représentés aux figures et seront décrits par la suite. En particulier, les signaux traversant le coupleur ainsi que l'exploitation faite des mesures par la ligne couplée n'ont pas été détaillés et ne font pas l'objet de la présente invention, celle-ci pouvant être mise en oeuvre quelle que soit l'application faite des signaux issus du coupleur.

Une caractéristique de la présente invention est de prévoir des condensateurs, non plus pour relier les extrémités respectives d'une ligne aux extrémités de l'autre ligne, mais pour relier les extrémités respectives d'une même ligne.

Une telle disposition permet, pour une même bande de fréquences, d'améliorer la directivité tout en utilisant des condensateurs de valeurs plus élevées que dans le cas classique de la figure 2.

Le fait que les condensateurs aient des valeurs sensiblement plus élevées rend le coupleur (notamment sa directivité) moins sensible par rapport à des variations de valeurs des condensateurs suite à des dispersions technologiques ou en raison de présence de capacités parasites qui quant à elles restent de l'ordre du femtofarad.

La figure 3 représente un coupleur 20 selon un premier mode de réalisation de la présente invention. On retrouve deux lignes conductrices 11, 12 parallèles comme dans le mode de réalisation de la figure 2. La ligne 11 constitue la ligne principale de bornes IN et DIR. La ligne 12 correspond à la ligne couplée de bornes CPLD et ISO.

Selon la présente invention, un premier condensateur Cs relie les bornes IN et DIR tandis qu'un deuxième condensateur Cs relie les bornes CPLD et ISO.

Les lignes 11 et 12 ont les mêmes longueurs et les condensateurs Cs ont tous deux la même valeur.

Le dimensionnement des lignes conductrices et des condensateurs dépend de l'application et plus particulièrement de la fréquence centrale de la bande passante souhaitée pour le coupleur. Dans un exemple simple, les tronçons 11 et 12 ont des longueurs correspondantes à λ/4, où λ représente la longueur d'onde de la fréquence centrale de la bande. Dans ce cas, l'adjonction des condensateurs Cs réduit la largeur de la bande mais améliore déjà la directivité. De plus, ils permettent de sous-dimensionner le λ en raison du décalage qu'ils apportent sur la fréquence centrale.

Selon un mode de réalisation préféré de l'invention, on profite de la présence des condensateurs pour diminuer la longueur des tronçons conducteurs 11 et 12 par rapport à la taille qu'ils auraient en λ/4 par rapport à la fréquence centrale de la bande passante souhaitée. Un tel mode de réalisation permet de diminuer le couplage (qui est maximum à λ/4), donc de réduire l'amplitude du signal mesuré sur la ligne couplée par rapport à la ligne principale. Cela minimise donc la consommation d'énergie (partie de signal) non directement utile à la transmission.

La figure 4 représente un deuxième mode de réalisation préféré d'un coupleur 30 distribué selon l'invention.

Selon ce mode de réalisation, on utilise une structure connue sous le nom de coupleur de Lange dans laquelle les deux tronçons conducteurs 11' et 12' sont interdigités. Dans l'exemple de la figure 4, on a prévu des tronçons comprenant chacun deux branches 111 et 112, respectivement 121 et 122 parallèles et imbriquées avec les branches de l'autre ligne. Dans une telle structure, chaque tronçon est, du point de vue électrique, constitué de deux tronçons parallèles 111 et 112, respectivement 121 et 122, entre les bornes IN et DIR, respectivement CPLD et ISO. Des prolongements 114 et 124 perpendiculaires des pistes conductrices relient une extrémité des tronçons 112 et 122, par exemple aux bornes IN et ISO, respectivement. Des tronçons (ponts) conducteurs 113 et 123 relient les extrémités libres respectives des tronçons 112 et 122 aux bornes DIR et CPLD respectivement.

Dans une réalisation sous forme de circuit intégré, les liaisons 113 et 123 sont réalisées par des vias (non représentés) et des pistes conductrices dans un deuxième niveau de métallisation par rapport au niveau de métallisation dans lequel sont réalisées les pistes 111, 112, 114, 121, 122 et 124.

Selon l'invention, les bornes IN et DIR, respectivement CPLD et ISO, sont reliées l'une à l'autre par les condensateurs Cs.

Un avantage de ce mode de réalisation est que la réalisation des condensateurs tire profit du fait que les lignes conductrices sont déjà effectuées dans deux niveaux de métallisation distincts. Par conséquent, on peut utiliser ces deux niveaux de métallisation et le diélectrique qui les sépare pour former les condensateurs intégrés Cs propres à l'invention.

Dans un coupleur de Lange classique, c'est-à-dire dépourvu des condensateurs Cs, le dimensionnement correspond à des tronçons individuels 111, 112, 121 et 122 de longueur λ/4 pour une fréquence centrale correspondant à la longueur d'onde λ. Un tel coupleur est généralement utilisé pour accroître le couplage en diminuant les capacités parasites.

Selon l'invention, grâce aux condensateurs Cs, on peut dimensionner le coupleur de Lange pour une fréquence sensiblement supérieure (c'est-à-dire avec une longueur λ/4 sensiblement inférieure), et retrouver la fréquence de fonctionnement souhaitée. Dans ce cas, on diminue le couplage et on accroît la directivité du coupleur.

Les dimensions d'un coupleur selon l'invention sont choisies en fonction de l'application. Pour tenir compte de ce que les condensateurs Cs doivent avoir des valeurs supérieures aux capacités parasites, un coupleur de l'invention est plus particulièrement dédié à des fréquences comprises entre quelques dizaines de MHz et quelques dizaines de GHz. Les condensateurs Cs ont alors des valeurs comprises entre 0,1 et 10 picofarads.

A titre de comparaison, on a réalisé sur carte de circuit imprimé un coupleur de Lange sans condensateur, et un coupleur de Lange selon l'invention avec des condensateurs Cs d'une capacité de 3,3 pF, avec des longueurs de tronçons adaptées à une fréquence de 820 MHz. On a obtenu des directivités respectives de 7 et 28 dB.

Un avantage de la présente invention est que l'ajout des condensateurs Cs augmente légèrement le couplage tout en augmentant considérablement (de plus de 10 dB) la directivité. De plus, l'isolation s'en trouve améliorée et les pertes d'insertion n'augmentent que très légèrement (moins de 0,5 dB).

Dans une réalisation intégrée de la structure de la figure 4, la surface occupée par un tel coupleur est sensiblement la même que pour un coupleur classique, la surface nécessaire à la réalisation des condensateurs étant compensée par la diminution de longueurs des tronçons conducteurs.

Bien entendu, la présente invention est susceptible de diverses variantes et modifications qui apparaîtront à l'homme de l'art. En particulier, les dimensions à donner aux différents tronçons conducteurs du coupleur ainsi qu'aux condensateurs sont à la portée de l'homme du métier en fonction de l'application à partir des indications fonctionnelles données ci-dessus.

## Revendications

1. Coupleur directif de type distribué comprenant :
une première ligne conductrice (11, 111) véhiculant un signal principal entre deux bornes d'extrémité (IN, DIR) ;
une deuxième ligne conductrice (12, 121) couplée à la première et entre deux bornes (CPLD, ISO) de laquelle circule un signal prélevé, proportionnel au signal principal,
**caractérisé en ce qu'**il comporte en outre deux condensateurs (Cs) reliant respectivement les deux bornes de chacune des lignes.

2. Coupleur selon la revendication 1, dans lequel les lignes (11, 12 ; 111, 112, 121, 122) sont de même longueur.

3. Coupleur selon la revendication 1, dans lequel les condensateurs (Cs) sont de mêmes valeurs.

4. Coupleur selon la revendication 1, dans lequel les lignes (11, 12 ; 111, 112, 121, 122) sont dimensionnées en λ/4 pour une fréquence centrale de bande supérieure à la bande de fréquences pour laquelle est destiné le coupleur.

5. Coupleur selon la revendication 1, dans lequel chaque ligne conductrice est constituée d'au moins deux tronçons parallèles (111, 112 ; 121, 122) entre ses bornes d'extrémité (IN, DIR ; CPLD, ISO), les tronçons des deux lignes étant entrelacés.

6. Coupleur selon la revendication 5, dans lequel les électrodes des condensateurs sont réalisées dans les mêmes deux niveaux de métallisation que ceux dans lesquels sont réalisées les lignes conductrices.

7. Coupleur selon la revendication 1, dans lequel les condensateurs (Cs) ont des valeurs comprises entre 0,1 et 10 pF, la fréquence centrale du coupleur étant comprise entre quelques dizaines de MHz et quelques dizaines de GHz.

## Claims

1. A directional distributed coupler comprising:
a first conductive line (11, 111) carrying a main signal between two end terminals (IN, DIR);
a second conductive line (12, 121) coupled to the first one and between two terminals (CPLD, ISO) of which flows a sampled signal, proportional to the main signal,
**characterized in that** it further comprises two capacitors (Cs) respectively connecting the two terminals of each of the lines.

2. The coupler of claim 1, wherein the lines (11, 12; 111, 112, 121, 122) have a same length.

3. The coupler of claim 1, wherein the capacitors (Cs) have same values.

4. The coupler of claim 1, wherein the lines (11, 12; 111, 112, 121, 122) are sized in λ/4 for a central band frequency greater than the frequency band for which the coupler is intended.

5. The coupler of claim 1, wherein each conductive line comprises at least two parallel sections (111, 112; 121, 122) between its end terminals (IN, DIR; CPLD, ISO), the sections of the two lines being interleaved.

6. The coupler of claim 5, wherein the capacitor electrodes are formed in same two metallization levels as those in which are formed the conductive lines.

7. The coupler of claim 1, wherein the capacitors (Cs) have values ranging between 0.1 and 10 pF, the central frequency of the coupler ranging between a few tens of MHz and a few tens of GHz.

## Patentansprüche

1. Ein dezentralisierter bzw. verteilter Richtkoppler, der Folgendes aufweist:
eine erste leitende Leitung (11, 111), die ein Hauptsignal zwischen zwei Endterminals bzw. Endanschlüssen (IN, DIR) befördert bzw. trägt;
eine zweite leitende Leitung (12, 121), die mit der ersten und zwischen zwei Terminals (CPLD, ISO) gekoppelt ist, von denen ein getastetes Signal, proportional zu dem Hauptsignal fließt,
**gekennzeichnet dadurch, dass** er ferner zwei Kondensatoren (Cs) aufweist, die entsprechend, die zwei Terminals von jeder von den Leitungen verbindet.

2. Koppler nach Anspruch 1, wobei die Leitungen (11, 12; 111, 112, 121, 122) eine gleiche Länge besitzen.

3. Koppler nach Anspruch 1, wobei die Kondensatoren (Cs) gleiche Werte besitzen.

4. Koppler nach Anspruch 1, wobei die Leitungen (11, 12; 111, 112, 121, 122) eine Größe bezüglich λ/4 besitzen für eine Mittenfrequenzband, das größer ist als das Frequenzband für das der Koppler gedacht ist.

5. Koppler nach Anspruch 1, wobei jede leitende Leitung wenigstens zwei parallele Sektionen (111, 112; 121, 122) zwischen seinen Endterminals (IN, DIR; CPLD, ISO) aufweist, wobei die Sektionen von den zwei Leitungen verschachtelt bzw. interleavt sind.

6. Koppler nach Anspruch 5, wobei die Kondensatorelektroden in denselben zwei Metallisierungsschichten gebildet sind, wie jene in denen die leitenden Leitungen gebildet sind.

7. Koppler nach Anspruch 1, wobei die Kondensatoren (Cs) Werte besitzen, die sich im Bereich befinden zwischen 0,1 und 10 pF, wobei die Mittenfrequenz von dem Koppler sich im Bereich befindet zwischen ein paar Dutzend MHz und ein paar Dutzend GHz.
